# EUROPÄISCHE PATENTSCHRIFT

(11) **EP 1 602 078 B1**
(45) Veröffentlichungstag und Bekanntmachung des Hinweises auf die Patenterteilung: **29.08.2012**
(21) Anmeldenummer: 03750692.0
(22) Anmeldetag: 07.10.2003
(51) Int. Cl.: G07C 9/00

(54) **ZUTRITTSKONTROLLSYSTEM UND VERFAHREN ZUM BETRIEB EINES SOLCHEN ZUTRITTSKONTROLLSYSTEMES**
ACCESS CONTROL SYSTEM AND METHOD FOR OPERATING AN ACCESS CONTROL SYSTEM OF THIS TYPE
SYSTEME DE CONTROLE D'ACCES ET PROCEDE POUR FAIRE FONCTIONNER UN TEL SYSTEME

(30) Priorität: 07.10.2002 DE 10246668
(43) Veröffentlichungstag der Anmeldung: 07.12.2005
(73) Patentinhaber: Dorma GmbH + Co. KG, 58256 Ennepetal (DE)
(72) Erfinder: WULFF, Dieter, 56651 Niederdürenbach (DE); SCHNEIDER, Georg, 53177 Bornn (DE)
(86) Internationale Anmeldenummer: PCT/EP2003/011060
(87) Internationale Veröffentlichungsnummer: WO 2004/034336

(56) Entgegenhaltungen:
- EP-A- 0 320 373
- EP-A- 1 132 871
- WO-A-02/50781
- WO-A-98/43196
- DE-A- 4 026 439
- FR-A- 2 754 007

## Beschreibung

Zutrittskontrollsysteme der unterschiedlichsten Arten sind hinlänglich bekannt. Dabei werden kontaktlose Ausweise zur Identifikation einer Person verwendet. Diese Ausweise arbeiten in der Regel nach dem Transpondersystem. Die von dem Ausweis abgegebenen Informationen müssen an eine Zentrale weitergeleitet werden, um den Zutritt der Person zu dem hinter der Tür liegenden Raum zu überprüfen. Dafür werden die Daten mittels Datenleitungen zu einem zentralen Rechner oder zu einem vor Ort vorhandenen Rechner weitergeleitet. Die Verkabelung derartiger Kartenleser mit der Zentrale ist sehr aufwendig und kostenintensiv.

Dokument EP 0 320 373 A1 beschreibt ein Tür-Zutrittskontrollsystem, bei dem mit jeweils einem Code versehene Zugangskarten verwendet werden. Kommt ein Benutzer mit der Zugangskarte zu einem in einem Block enthaltenen Karten lesegerät, werden mittels des Kartenlesegeräts der Code aus der Zugangskarte ausgelesen und gegen in einem Speicher abgelegte Codes geprüft. Der Block ist per Funk mit einer Funksende- und Empfangseinrichtung gekoppelt, die mit einer Zentrale drahtgebunden oder wiederum drahtlos mit einer Zentrale gekoppelt ist. Die Zentrale hat die Aufgabe, die Türschlösser zu überwachen, zu steuern und Codes zu verwalten. Sie ist in der Lage, an den Türschlössern Zeiten einzustellen und Codes gültig bzw. ungültig zu machen. Eine Prüfung von Zugangskarten-Codedaten findet lediglich am jeweiligen Kartenlesegerät statt.

Es ist daher Aufgabe der Erfindung, bekannte Zutrittskontrollsysteme dahingehend zu verbessern, dass sie kostengünstig sind und eine schnellere und kostenreduzierende Möglichkeit geschaffen wird, derartige Zutrittskontrollsysteme zu installieren und zu betreiben. Dieses darf jedoch nicht auf Kosten der Sicherheit geschehen.

Die Aufgabe der Erfindung wird durch die Merkmale der Patentansprüche 1 und 10 gelöst. Die Unteransprüche geben eine weitere Ausgestaltung der Erfindung wieder.

Es wird deshalb vorgeschlagen, ein Zutrittskontrollsystem, das mit einem oder mehreren autark arbeitenden Lesern, z. B. Kartenlesern, mit einer Funkübertragungs- und Funkempfangseinrichtung zu versehen. Durch die Funkübertragungs- und Funkempfangseinrichtung werden die aus der Karte (Ausweis) heraus ermittelten Daten zu einer Zentrale drahtlos übermittelt und von dort auch wieder zurückgesendet.

Eine derartige Einrichtung kann z. B. ein Beschlag für eine Tür sein. Dabei kann innerhalb des Beschlages ein kontaktloser Leser für entsprechende Codekarten eingebaut sein. Neben dem Kartenleser ist auch die Funkübertragungs- und Funkempfangseinrichtung gleichzeitig in dem Beschlag integriert.

In einer weiteren Ausgestaltung kann eine solche Einrichtung direkt einen kontaktlosen oder auch kontaktbehafteten Leser beinhalten. Das gleiche trifft für die Funkübertragungs- und Funkempfangseinrichtung zu.

Es ist auch möglich, dass eine derartige Einrichtung nicht innerhalb eines Beschlages in einer Tür eingebaut ist, sondern außerhalb der Tür, vorzugsweise im Rahmenbereich.

Dabei soll die Zutrittskontrolleinrichtung zur Reduzierung des Stromverbrauches mit einem Stromsparmodus ausgestattet sein. Dieses ist insbebesondere dann wichtig, wenn derartige Einrichtungen autark arbeiten, d. h. ihre Stromversorgung wird über einen Akkumulator aufrechterhalten.

Die Funkübertragungs- und Funkempfangsschnittstelle kann dabei eine Bluetooth-Schnittstelle sein.

Um eine solche Zutrittskontrolleinrichtung oder ein Zutrittskontrollsystem effektiv betreiben zu können, wird nach Annäherung einer Person mit einem Ausweis an einen Leser eine Aktivierung des Lesers erfolgen. D. h. bevor der Ausweis an den Leser gebracht wurde bzw. in deren Nähe war, war die gesamte Schaltung in einem Stromsparmodus. Durch die Annäherung wurde der Stromsparmodus abgeschaltet, und die Einrichtung arbeitet dann mit der vollen Energieversorgung, weil nun auch nachgeschaltete Prüfschaltungen sowie die Funkübertragungs- und Funkempfangsschnittstelle aktiv werden. Durch ein entsprechendes Ablaufprogramm wird die Überprüfung und Übertragung der Zutrittsberechtigung nach folgenden Schritten ablaufen.
- Es wird eine Aktivierung des Lesers und der Funkübertragungs- und Funkempfangsschnittstelle durch das Annähern des kontaktbehafteten oder kontaktlosen Ausweises erreicht.
- Die Daten des Ausweises werden ausgelesen.
- Nach erfolgter Datenauslesung wird eine Datenübertragung über die Funkübertragungsschnittstelle an eine weitere in nicht direkter Nachbarschaft vorhandene Funkübertragungsschnittstelle einer Zentrale durchgeführt.
- In der Zentrale wird eine Berechtigungsprüfung innerhalb einer Zutrittssteuerkontrolleinheit durchgeführt. In der Zutrittssteuerkontrolleinheit sind die entsprechenden Daten abgelegt, die eine Person berechtigen, sich zu identifizieren und damit Zugang zu der verschlossenen Tür zu bekommen.
- Die geprüften Daten werden über die innerhalb der Zentrale vorhandenen Funkübertragungsschnittstellen zurück an die aktivierte Funkübertragungsschnittstelle, beispielsweise innerhalb des Beschlages, zurückgesandt. Auch hier erfolgt eine nochmalige Überprüfung der Daten, die über die Funkschnittstellen gesendet worden sind, mit den Daten des Ausweises, die zuvor eingelesen worden sind.
- Bei einer Übereinstimmung der Daten erfolgt eine Freischaltung der Tür.
- Nach Ablauf einer voreingestellten Zeit wird automatisch eine Sperrung der Tür wieder vorgenommen.
- Die Einrichtung geht anschließend automatisch wieder in den Stromsparmodus zurück.

Ein Zutrittskontrollsystem, welches nach dem vorbeschriebenen Verfahren arbeitet, bietet höchste Sicherheit neben einem geringeren als bei dem Stand der Technik bekannten Einrichtungen notwendigen Installationsaufwand.

Ein mögliches Ausführungsbeispiel, das in den Zeichnungen angegeben ist, wird näher erläutert.

Es zeigen:
- Figur 1:: eine schematische Darstellung einer Lesestelle mit dazwischenliegender Übertragung der Daten zu einem zentralen Rechner und
- Figur 2:: ein Blockschaltbild einer autarken Einrichtung.

Bei dem Ausführungsbeispiel der Figur 1 ist beispielsweise ein Beschlag 1 mit einem Drücker 2 dargestellt. Der Beschlag 1 weist eine Einrichtung 25 auf, die in ihrer Gesamtheit nicht unbedingt in dem Beschlag 1 integriert sein muss. Vielmehr ist auch eine Integration innerhalb einer Unterputzdose, ohne zusätzliche Funktion eines Schlosses, möglich.

Innerhalb des Beschlages 1 befindet sich ein Leser 3, der auch als kontaktloser Leser ausgebildet sein kann. Zur Identifizierung ist eine Karte oder ein Ausweis 5 notwendig, die bzw. der entweder in direktem Kontakt mit dem Leser 3 oder auf Abstand mit dem Leser 3 ausgelesen werden kann. Die dabei ausgelesenen Daten aus der Karte oder dem Ausweis 5 werden über eine Funkübertragungs- und Funkempfangseinrichtung 4 per Datenübertragung 6 an eine Funkempfangsschnittstelle 8 mit einer Datenübertragung 7 weitergeleitet. Über eine Verbindung 9 werden diese Daten von der Funkempfangsschnittstelle 8 an eine Zutrittssteuerkontrolleinheit 10 in Form einer Zentrale weitergeleitet.

In der Figur 2 wird eine vorgenannte Einrichtung 25 zur Identifikation einer Person und deren Überprüfung näher dargestellt. Der Leser 3 ist dabei über eine Verbindung 11 mit einer Aktivierungsschaltung 16 verbunden. Wird nun durch Annäherung eines Ausweises 5 an den Leser 3 dieser aus seinem Stromsparmodus geweckt, so wird durch die Aktivierungsschaltung 16 die Stromversorgung 14 aktiviert. Die Stromversorgung 14 ist über eine Verbindung 13 mit einem Akku 12 verbunden. Gleichzeitig aktiviert die Aktivierungsschaltung 16 über eine Verbindung 17 eine Leseauswertung 23. Die Leseauswertung 23 bekommt direkt von dem Leser 3 über eine Verbindung 15 die entsprechenden Daten zur Identifikation der sich angemeldeten Person. Durch die Leseauswertung 23 in Verbindung mit einer Recheneinheit 19 wird eine erste direkte Prüfung der Daten der sich angemeldeten Person vorgenommen. Erscheinen diese Daten plausibel, werden sie von der Recheneinheit 19 über eine Verbindung 20 an die Funkübertragungs- und Funkempfangseinrichtung 4 weitergeleitet. Die Datenübertragung 6 geschieht dabei kabellos, d. h. per Funk, vorzugsweise nach dem Bluetooth-Verfahren.

Innerhalb der Zentrale 24 werden nun diese Daten der sich angemeldeten Person mit den innerhalb der Zutrittssteuerkontrolleinheit 10 abgelegten Daten verglichen. Diese Berechtigungsprüfung stellt eine doppelte Sicherheit dar, da zum einen direkt in der Einrichtung 25 eine erste Datenüberprüfung stattfindet und in der Zentrale 24 eine zweite Datenüberprüfung durchgeführt wird. Sind die Daten, die in der Zutrittssteuerkontrolleinheit 10 abgelegt worden sind, übereinstimmend mit den Daten aus dem Ausweis 5, so erfolgt eine Rückmeldung der geprüften Daten über die innerhalb der Zentrale angeordneten Funkübertragungs- und Funkempfangseinrichtung 8 an die Funkübertragungs- und Funkempfangseinrichtung 4 innerhalb der Einrichtung 25. Durch die positive Übereinstimmung der Daten wird in der Recheneinheit 19 ein Signal aktiviert, welches über die Verbindung 21 an eine Freigabeschaltung 18 die Freigabe und damit die Aktivierung einer Motorsteuerung 22 bewirkt. Die Motorsteuerung 22 würde in dem vorliegenden Ausführungsbeispiel der Figur 1 eine Blockierung des Schlosses aufheben und somit der sich angemeldeten Person den Weg durch die Tür freigeben. Sobald die Tür geöffnet worden ist und die Person die Tür passiert hat, wird automatisch eine Sperrung der Tür wieder aktiviert. Ein erneutes Durchgehen durch diese Tür ist ohne weiteres nicht möglich, erst nachdem eine erneute Identifikation der anstehenden Person durchgeführt worden ist.

Um den Stromverbrauch in der Einrichtung 25 so niedrig wie möglich zu halten, geht die Stromversorgung 14 wieder in den Stromsparmodus.

### Bezugszeichenliste

- 1: Beschlag
- 2: Drücker
- 3: Leser
- 4: Funkübertragungs- und Funkempfangseinrichtung
- 5: Ausweis
- 6: Datenübertragung
- 7: Datenübertragung
- 8: Funkübertragungs- und Funkempfangseinrichtung
- 9: Verbindung
- 10: Zutrittssteuerkontrolleinheit
- 11: Verbindung
- 12: Akku
- 13: Verbindung
- 14: Stromversorgung
- 15: Verbindung
- 16: Aktivierungsschaltung
- 17: Verbindung
- 18: Freigabe
- 19: Recheneinheit
- 20: Verbindung
- 21: Verbindung
- 22: Motorsteuerung
- 23: Auswertung
- 25: Einrichtung

## Patentansprüche

1. Zutrittskontrollsystem mit zumindest einer autark arbeitenden Einrichtung (25), wobei
• die zumindest eine Einrichtung (25) im Wesentlichen besteht aus
- einem Leser (3), zur Identifikation einer Person und eingerichtet,
• durch ein Annähern einer Karte oder eines Ausweises (5) aktiviert zu werden, sowie
• Daten der Karte bzw. des Ausweises (5) zu lesen, und
- einer Funkübertragungs- und Funkempfangseinrichtung (4) mit einer Schnittstelle, eingerichtet,
• durch das Annähern der Karte bzw. des Ausweises (5) aktiviert zu werden und
• von dem Leser (3) gelesene Daten zu einer Zutrittssteuerkontrolleinheit (10) drahtlos über eine Funkübertragungsund Funkempfangseinrichtung (8) zu übermitteln,
• die Zutrittssteuerkontrolleinheit (10) eingerichtet ist,
- die übermittelten Daten auf eine erste Übereinstimmung mit in der Zutrittssteuerkontrolleinheit (10) abgelegten Referenzdaten zu prüfen und,
- bei ermittelter erster Übereinstimmung, die somit geprüften Daten an die zumindest eine Einrichtung (25) rückzusenden,
• die zumindest eine Einrichtung (25) ferner eingerichtet ist, dass in ihr die rückgesendeten Daten auf eine zweite Übereinstimmung mit den gelesenen Daten geprüft werden,
• eine Tür angeschlossen ist, und
• das Zutrittskontrollsystem ferner eingerichtet ist, bei ermittelter zweiter Überseinstimmung
- die Tür freizuschalten,
- nach Ablauf einer voreingestellten Zeit automatisch eine Sperrung der Tür wieder vorzunehmen und
- dass die Einrichtung anschließend automatisch wieder in den Stromsparmodus zurückgeht.

2. Zutrittskontrollsystem nach Anspruch 1, wobei die zumindest eine Einrichtung (25) zusätzlich zum Lesen der Daten der Karte oder des Ausweises (5) eingerichtet ist, die Karte oder den Ausweis (5) auf Plausibilität zu prüfen.

3. Zutrittskontrollsystem nach Anspruch 1 oder 2, wobei die zumindest eine Einrichtung (25) einen kontaktlosen und/oder einen kontaktbehafteten Leser (3) aufweist.

4. Zutrittskontrollsystem nach einem der vorhergehenden Ansprüche, wobei die zumindest eine Einrichtung (25) in einem Beschlag (1), der in einer Tür eingebaut ist, integriert ist.

5. Zutrittskontrollsystem nach einem der Ansprüche 1, 2 oder 4, wobei die zumindest eine Einrichtung (25) außerhalb einer Tür installiert ist.

6. Zutrittskontrollsystem nach einem der vorhergehenden Ansprüche, wobei die Funkübertragungs- und Funkempfangseinrichtung (4) innerhalb des Lesers (3) integriert ist.

7. Zutrittskontrollsystem nach einem der vorhergehenden Ansprüche, wobei das Zutrittskontrollsystem mit einem Stromsparmodus ausgestattet ist.

8. Zutrittskontrollsystem nach einem der vorhergehenden Ansprüche, wobei die Funkübertragungs- und Funkempfangsschnittstelle eine Bluetooth-Schnittstelle ist.

9. Zutrittskontrollsystem nach einem der vorhergehenden Ansprüche, wobei die Zutrittssteuerkontrolleinheit (10) in Form einer Zentrale ausgebildet ist.

10. Verfahren zum Betrieb eines Zutrittskontrollsystemes nach einem der vorhergehenden Ansprüche und gemäß Anspruch 7 ausgestattet mit dem Stromsparmodus, aufweisend die Schritte:
• bei einer Annäherung der Karte oder des Ausweises (5) an den Leser (3) der zumindest einen Einrichtung (25), Aktivieren des Lesers (3), nachgeschalteter Prüfschaltungen und der Funkübertragungs- und Funkempfangseinrichtung (4) der zumindest einen Einrichtung (25),
• Lesen von Daten der Karte oder des Ausweises (5)
• Übertragen der erfassten Daten mittels der Funkübertragungseinrichtung (4) an die Funkempfangseinrichtung (8) der Zutrittssteuerkontrolleinheit (10),
• in der Zutrittssteuerkontrolleinheit (10), Prüfen der übertragenen Daten auf die erste Übereinstimmung mit in der Zutrittssteuerkontrolleinheit (10) abgelegten Referenzdaten,
• bei ermittelter erster Übereinstimmung, Rückmelden der somit geprüften Daten an die Funkübertragungs- und Funkempfangseinrichtung (4),
• in der zumindest einen Einrichtung (25), Prüfen der rückgesendeten Daten auf die zweite Übereinstimmung mit den erfassten Daten der Karte oder des Ausweises (5),
• bei ermittelter zweiter Übereinstimmung, Freischalten der angeschlossenen Tür,
• nach Ablauf einer vorbestimmten Zeit, anschließendes Sperren der angeschlossenen Tür, und
• automatisches In-Einen-Stromsparmodus-Gehen der zumindest einen Einrichtung (25).

11. Verfahren nach Anspruch 10, ferner aufweisend nachfolgend dem Schritt des Erfassens der Daten, in der zumindest einen Einrichtung (25), einen Schritt des Prüfens der Karte oder des Ausweises (5) auf Plausibilität.

## Claims

1. An access control system with at least one independently functioning device (25), wherein
• the at least one device (25) essentially consists of
- a reader (3) for identifying an individual and adapted to
o be activated by an approaching card or an approaching identification card (5), as well as
o read data from the card, respectively from the identification card (5), and
- a radio transmission and radio reception device (4) with an interface, adapted to
o being activated by the approaching card, respectively by the approaching identification card (5), and
o wireless transmit the data read by the reader (3) to an access control check unit (10) via a radio transmission and radio reception device (8),
• wherein the access control check unit (10) is adapted to
- check the transferred data for a first match against reference data stored in the access control check unit (10), and
- once the first match is detected, return the thus checked data to the at least one device (25),
• wherein the at least one device (25) is furthermore adapted to crosscheck the returned data for a second match with the read data,
• wherein a door is connected, and
• once the second match is determined, the access control system is furthermore adapted to
- release the door,
- proceed to automatically block the door after a pre-programmed length of time has elapsed, and
- in that the device subsequently returns automatically into the energy saving mode.

2. The access control system according to claim 1, wherein the at least one device (25), in addition to reading out data of the card or of the identification card (5), is adapted to check the plausibility of the card or of the identification card (5).

3. The access control system according to claim 1 or 2, wherein the at least one device (25) has a noncontact and/or a contact-bound reader (3).

4. The access control system according to one of the preceding claims, wherein the at least one device (25) is incorporated into a fitting (1) which is installed in a door.

5. The access control system according to one of the claims 1, 2 or 4, wherein the at least one device (25) is installed outside a door.

6. The access control system according to one of the preceding claims, wherein the radio transmission and radio reception device (4) is incorporated within the reader (3).

7. The access control system according to one of the preceding claims, wherein the access control system is equipped with an energy saving mode.

8. The access control system according to one of the preceding claims, wherein the radio transmission and radio reception interface is a Bluetooth-interface.

9. The access control system according to one of the preceding claims, wherein the access control check unit (10) is configured in the shape of a central control station.

10. Method for operating an access control system according to one of the preceding claims and according to claim 7, equipped with the energy saving mode, including the steps of:
• activating the reader (3), the downstream check circuitry and the radio transmission and radio reception device (4) of the at least one device (25), when the card or the identification card (5) approaches the reader (3) of the at least one device (25),
• reading the data of the card or of the identification card (5),
• transmitting the detected data by means of the radio transmission device (4) to the radio reception device (8) of the access control check unit (10),
• checking the transmitted data in the access control check unit (10) for the first match against the reference data stored in the access control check unit (10),
• sending feedback of the thus checked data to the radio transmission and radio reception device (4), once a first match is detected,
• in the at least one device (25), checking the returned data for the second match against the collected data from the card or from the identification card (5),
• releasing the connected door with the second match being determined,
• subsequently blocking the connected door, after a predetermined time has elapsed, and
• automatically returning into the energy saving mode of the at least one device (25).

11. The method according to claim 10, furthermore including, following the step of detecting the data, in the at least one device (25), a step of checking the plausibility of the card or of the identification card (5).

## Revendications

1. Système de contrôle d'accès avec au moins un dispositif (25) fonctionnant de façon indépendante, dans lequel
• ledit au moins un dispositif (25) consiste essentiellement
- en un lecteur (3) pour identifier une personne, et adapté à
o être activé à l'approche d'une carte ou d'une carte de légitimation (5), de même que
o lire des données de la carte ou de la carte de légitimation (5), et
- en un dispositif de transmission par radio et de réception par radio (4) avec une interface, adapté
o à être activé à l'approche de la carte ou de la carte de légitimation (5), et
o à transmettre sans fil des données lues par le lecteur (3) vers une unité de vérification du contrôle d'accès (10) via un dispositif de transmission par radio et de réception par radio (8),
• l'unité de vérification du contrôle d'accès (10) est adaptée,
- à vérifier une première concordance des données transmises avec les données de référence mémorisées dans l'unité de vérification du contrôle d'accès (10),
- à renvoyer les données ainsi vérifiées audit au moins un dispositif (25), lorsqu'une première concordance est établie,
• ledit au moins un dispositif (25) est adapté en outre à vérifier lui-même une deuxième concordance des données renvoyées avec les données lues,
• une porte est raccordée, et
• lorsque la deuxième concordance est établie, le système de contrôle d'accès étant en outre adapté
- à débloquer la porte,
- et, au bout d'un temps prédéterminé échu, à procéder automatiquement à un nouveau blocage de la porte, et
- en ce que le dispositif retourne ensuite automatiquement en mode économie d'énergie.

2. Système de contrôle d'accès selon la revendication 1, dans lequel ledit au moins un dispositif (25), en plus de lire les données de la carte ou de la carte de légitimation (5), est adapté à vérifier la plausibilité de la carte ou de la carte de légitimation (5).

3. Système de contrôle d'accès selon la revendication 1 ou 2, dans lequel ledit au moins un dispositif (25) présente un lecteur (3) sans contact et ou avec contact.

4. Système de contrôle d'accès selon l'une des revendications précédentes, dans lequel ledit au moins un dispositif (25) est incorporé dans une ferrure (1) qui est montée sur une porte.

5. Système de contrôle d'accès selon l'une des revendications 1, 2 ou 4, dans lequel ledit au moins un dispositif (25) est monté à l'extérieur d'une porte.

6. Système de contrôle d'accès selon l'une des revendications précédentes, dans lequel ledit dispositif de transmission par radio et de réception par radio (4) est incorporé dans le lecteur (3).

7. Système de contrôle d'accès selon l'une des revendications précédentes, dans lequel le système de contrôle d'accès est équipé d'un mode économie d'énergie.

8. Système de contrôle d'accès selon l'une des revendications précédentes, dans lequel l'interface de transmission par radio et de réception par radio consiste en une interface Bluetooth.

9. Système de contrôle d'accès selon l'une des revendications précédentes, dans lequel l'unité de vérification du contrôle d'accès (10) est aménagée en forme de station centrale.

10. Méthode pour opérer un système de contrôle d'accès selon l'une des revendications précédentes et selon la revendication 7, équipé du mode économie d'énergie, comportant les étapes suivantes :
• lorsque la carte ou la carte de légitimation (5) s'approche du lecteur (3) dudit au moins un dispositif (25), activation du lecteur (3), des circuits de vérification en aval et du dispositif de transmission par radio et de réception par radio (4) dudit au moins un dispositif (25),
• lecture des données de la carte ou de la carte de légitimation (5),
• transmission de données captées au moyen du dispositif de transmission par radio (4) au dispositif de réception par radio (8) de l'unité de vérification du contrôle d'accès (10),
• dans l'unité de vérification du contrôle d'accès (10), vérification de la première concordance des données transmises avec les données de référence mémorisées dans l'unité de vérification du contrôle d'accès (10),
• lorsque la première concordance est détectée, envoi d'un accusé de réception de données ainsi vérifiées au dispositif de transmission par radio et de réception par radio (4),
• dans ledit au moins un dispositif (25), vérification de la deuxième concordance des données renvoyées avec les données captées de la carte ou de la carte de légitimation (5),
• lorsqu'une deuxième concordance est détectée, déblocage de la porte raccordée,
• au bout d'un temps prédéterminé échu, nouveau blocage de la porte raccordée,
• retour automatique en mode économie d'énergie dudit au moins un dispositif (25).

11. Méthode selon la revendication 10, comportant en plus, suivant l'étape de détection des données, dans ledit au moins un dispositif (25), une étape de vérification de la plausibilité de la carte ou de la carte de légitimation (5).
